# EUROPÄISCHE PATENTSCHRIFT

(11) **EP 3 064 684 B1**
(45) Veröffentlichungstag und Bekanntmachung des Hinweises auf die Patenterteilung: **18.12.2019**
(21) Anmeldenummer: 15203025.0
(22) Anmeldetag: 29.12.2015
(51) Int. Cl.: E05F 1/00, E05F 3/22, A62C 2/00

(54) **FESTSTELLANORDNUNG SOWIE TÜRBETÄTIGER MIT FESTSTELLANORDNUNG**
LOCKING ASSEMBLY AND DOOR ACTUATOR WITH LOCKING ASSEMBLY
SYSTÈME DE BLOCAGE ET ACTIONNEUR DE PORTE COMPRENANT UN SYSTÈME DE BLOCAGE

(30) Priorität: 02.03.2015 DE 102015102914
(43) Veröffentlichungstag der Anmeldung: 07.09.2016
(73) Patentinhaber: dormakaba Deutschland GmbH, 58256 Ennepetal (DE)
(72) Erfinder: HELLWIG, Alexander, 58256 Ennepetal (DE); THIELE, Michael, 58256 Ennepetal (DE)
(74) Vertreter: Balder IP Law, S.L.

(56) Entgegenhaltungen:
- EP-A1- 0 991 840
- DE-A1- 4 406 938
- DE-A1- 10 001 425
- DE-A1- 19 753 132
- JP-A- H10 118 208
- US-A- 4 506 407
- US-A1- 2014 260 929

## Beschreibung

Die Erfindung betrifft eine Feststellanordnung für eine Tür. Weiterhin betrifft die Erfindung einen Türbetätiger für eine Tür. Insbesondere betrifft die Erfindung einen Türbetätiger, der mit einer erfindungsgemäßen Feststellanordnung ausgestattet ist. Feststellanordnungen werden üblicherweise dazu verwendet eine Türanlage in einer vordefinierten Stellung zu halten, um die Türanlage zu einem vorbestimmten Entriegelungszeitpunkt freizugeben. Ist die Türanlage freigegeben, so kann diese von einer Betätigungsvorrichtung des Türbetätigers bewegt werden.

Aus dem Stand der Technik sind Türbetätiger mit Feststellanordnungen bekannt. So werden oftmals Brandschutztüren mit Feststellanordnungen versehen, um derartige Türen im normalen Gebrauch offen zu halten. Sollten Anzeichen für einen Brand detektiert werden, so wird die Tür von der Feststellanordnung freigegeben und eine Betätigungsvorrichtung, insbesondere ein Türschließer, des Türbetätigers schließt die Tür. Alternativ kann der Türbetätiger die Tür auch aus einem geschlossenen Zustand öffnen, um einen Fluchtweg bereitzustellen. Unter dem Ausdruck Tür sind im Sinne der Erfindung ebenfalls Türflügel sowie Tore und Torflügel zu subsumieren.

Es sind außerdem Anwendungsfälle bekannt, bei denen elektrochemische Energiespeicher in den Türbetätigern, insbesondere in den Feststellanordnungen, vorhanden sind. So kann der Türbetätiger insbesondere durch einen Akkumulator oder eine Batterie betrieben werden. Sind derartige Türbetätiger bei Brandschutztüren vorgesehen, so besteht die Gefahr, dass der Akkumulator oder die Batterie durch die bei einem Brand entstehende Hitze seine zulässigen Betriebsgrenzen verlässt und aufgrund zu hoher Temperatur explodiert. Dies kann schlimmstenfalls den Brand weiter verstärken. Ebenfalls ist es denkbar, dass andere hitzeempfindliche Teile, wie eine Elektronik oder Sensorik, vor einer zu großen Wärmeentwicklung geschützt werden müssen.

Die US4506407 offenbart eine Feststellanordnung nach dem Oberbegriff des Anspruchs 1.

Der Erfindung liegt daher die Aufgabe zugrunde, eine Feststellanordnung für einen Türbetätiger, insbesondere mit einem hitzeempfindlichen Teil, bereitzustellen, die bei einfacher und kostengünstiger Herstellung und Montage einen wartungsarmen und sicheren Betrieb, insbesondere auch bei hohen Temperaturen, ermöglicht.

Die Aufgabe wird gelöst durch die Merkmale des Anspruchs 1. Somit wird die Aufgabe gelöst durch eine Feststellanordnung, die ein intumeszentes Material umfasst. Die Feststellanordnung ist insbesondere zur Verwendung in einem Türbetätiger für eine Tür geeignet. Das intumeszente Material weist bei Überschreiten einer Intumeszenztemperatur ein Volumen auf, das größer ist als unterhalb der Intumeszenztemperatur. Dabei ist eine Volumenzunahme des intumeszenten Materials insbesondere irreversibel. Sollte die Tür eine Brandschutzfunktion wahrnehmen, so heizt sich die Tür aufgrund des Brandes auf. Durch das Aufheizen der Tür wird das intumeszente Material aufgeheizt, so dass dieses bei Überschreiten der Intumeszenztemperatur eine Volumenzunahme erfährt. Durch die Volumenzunahme und eine Dichteabnahme des intumeszenten Materials steigt die isolierende Wirkung innerhalb der Feststellanordnung. Somit können zumindest Teile der Feststellanordnung durch das intumeszente Material im Brandfall vor einem Temperaturanstieg gut geschützt sein, während in einem Normalbetrieb unterhalb der Intumeszenztemperatur die Feststellanordnung kein hohes Volumen, das durch eine Isolierschicht verursacht ist, aufweist.

Die Unteransprüche haben bevorzugte Weiterbildungen der Erfindung zum Inhalt.

Im Folgenden werden Ortsangaben wie "vor", "hinter", "neben", "oben", "unten" "Vorder", "Front", "Rück" so verwendet, wie ein entfernt stehender Betrachter die an der Tür montierte Feststellanordnung wahrnimmt.

Die Feststellanordnung ist über zumindest ein Befestigungselement mit einer Tür verbindbar. Dabei weist eine Rückseite der Feststellanordnung zu der Tür hin.

Die Feststellanordnung weist ein vor einer Temperatur über einer Grenztemperatur zu schützendes Element auf. Dieses ist ein elektrochemischer Energiespeicher. Zusätzlich kann dieses eine Elektronik und/oder eine Sensorik sein. Hierbei ist das intumeszente Material hinter dem zu schützenden Element angeordnet. Somit befindet sich das intumeszente Material im montierten Zustand der Feststellanordnung zwischen dem zu schützenden Element und der Tür. Auf diese Weise wird das zu schützende Element erfindungsgemäß bei einer Volumenvergrößerung des intumenzenten Materials von der Tür weggedrückt. Somit vergrößert sich der Abstand zwischen dem zu schützenden Element und der Tür, über die die Feststellanordnung aufgeheizt wird. Hierbei bildet das intumeszente Material zudem eine Isolierschicht zwischen dem Element und der Tür. Hierdurch wird eine Erwärmung des Elements wirksam verlangsamt. Durch die Beabstandung von der Tür wird bei dem zu schützenden

Element die Grenztemperatur später erreicht. Hierdurch kann insbesondere eine vorgegebene Zeit lang, z. B. 30 Minuten, ein Funktionieren des Elements erreicht und/oder eine Zerstörung des Elements verhindert werden. Insbesondere ist es denkbar, dass ein Austritt gefährlicher Flüssigkeiten oder eine Explosion die vorgegebene Zeit lang verhindert wird. Die vorgegebene Zeit ist insbesondere länger als die Zeit, die benötigt wird, um die Brandschutztür durch das Feuer zu zerstören. Durch die Beabstandung kann Zeit gewonnen werden, denn ein Ausfall oder die Zerstörung des elektrochemischen Energiespeichers soll nicht zur Gefahr werden, bevor die Brandschutztür durch das Feuer zerstört ist.

Es ist denkbar, dass das intumeszente Material zumindest teilweise die Rückseite der Feststellanordnung bildet und/oder über ein Material mit einer Wärmeleitfähigkeit bei 25 °C von zumindest 5 W/mK, bevorzugt zumindest 40 W/mK, besonders bevorzugt zumindest 100 W/mK mit der Rückseite verbunden ist. Eine obere Grenze ist durch die maximale Wärmeleitfähigkeit bekannter Stoffe gegeben sein. Insbesondere kann eine obere Grenze bei 400 W/mK (25°C), bevorzugt bei 1000 W/mK (25°C) gegeben sein. Hierdurch wird erreicht, dass sich das intumeszente Material bei einem Brand besonders rechtzeitig und vor dem schützenden Element erwärmt und ausdehnt.

Bevorzugt weist das intumeszente Material bei Überschreiten einer Intumeszenztemperatur ein Volumen auf, das zumindest dem 5-fachen Volumen des intumeszenten Materials unterhalb der Intumeszenztemperatur entspricht. Insbesondere entspricht das Volumen des intumeszenten Materials unterhalb der Intumeszenztemperatur dem 8,5-fachen des Volumens oberhalb der Intumeszenztemperatur. Besonders bevorzugt entspricht das Volumen des intumeszenten Materials unterhalb der Intumeszenztemperatur dem 12-fachen des Volumens oberhalb der Intumeszenztemperatur. Die Intumeszenztemperatur beträgt bevorzugt zumindest 100°C. Die Intumszenztemperatur ist hierbei die Temperatur, bei der die Volumenvergrößerung beginnt. Die Volumenvergrößerung kann temperaturabhängig sein.

Neben der Grenztemperatur kann eine maximale Betriebstemperatur des elektrochemischen Energiespeichers vorgegeben sein. Die maximale Betriebstemperatur des elektrochemischen Energiespeichers gibt an, bis zu welcher Temperatur der elektrochemische Energiespeicher funktional verwendet werden kann. Die maximale Betriebstemperatur des elektrochemischen Energiespeichers liegt unter der Grenztemperatur des elektrochemischen Energiespeichers. Die maximale Betriebstemperatur kann z. B. 80°C betragen. Üblicherweise werden sowo hl die maximale Betriebstemperatur als auch die Grenztemperatur, z. B. 100 °C, von dem Hersteller des elektrochemischen Energiespeichers vorgegeben.

Die Intumeszenztemperatur liegt bevorzugt oberhalb einer im Normalzustand üblichen oder/und ohne Brand erreichbaren Raumtemperatur. Besonders bevorzugt liegt die Intumeszenztemperatur oberhalb einer maximalen Betriebstemperatur des elektrochemischen Energiespeichers. Z. B. kann die Intumeszenztemperatur bei über 70°C, bevorzugt bei über 80°C, besonders bevorzugt bei üb er 95°C liegen.

Eine obere Grenze für die Intumeszenztemperatur kann durch die Grenztemperatur gegeben sein. So kann eine obere Grenze für die Intumeszenztemperatur der Grenztemperatur des zu schützenden Elements entsprechen oder oberhalb der Grenztemperatur liegen. Letzteres ist durch Temperaturunterschiede innerhalb der erfindungsgemäßen Feststellanordnung denkbar. So kann es sein, dass intumeszente Material zeitweise eine höhere Temperatur als das zu schützende Element aufweist. Hierdurch kann das intumeszente Material eine Volumenvergrößerung erfahren, bevor das zu schützende Element die Grenztemperatur erreicht hat. So kann eine obere Grenze für die Intumeszenztemperatur in einem Bereich von bis zu 30°C, bevorzugt bis zu 20°C, besonders bevorzugt bis zu 10°C oberhalb d er Grenztemperatur liegen.

Alternativ werden Temperaturunterschiede innerhalb der Feststellanordnung nicht berücksichtigt oder sind nicht vorhanden. In diesem Fall kann eine obere Grenze für die Intumeszenztemperatur unterhalb der Grenztemperatur liegen. Insbesondere kann die Intumeszenztemperatur in einem Bereich von bis zu 30°C, bevorzugt bis zu 20°C, besonders bevorzugt bis zu 10°C unter der Grenztemperatur liegen.

Die Intumeszenztemperatur ist insbesondere eine Temperatur, die im Bereich der Grenztemperatur liegt, z. B. der Grenztemperatur ± 30°C, bevorzugt der Grenztemperatur ± 20 °C, besonders bevorzugt der Grenztemperatur ±10 °C entspricht. Hierdurch kann sowohl eine zu frühe als auch eine zu späte Volumenvergrößerung vermieden werden.

Außerdem ist vorteilhafterweise vorgesehen, dass die Feststellanordnung ein Montageelement umfasst. Das Montageelement kann dabei eine rückwärtige Seite eines Gehäuses der Feststellanordnung zumindest teilweise bedecken. Dabei kann vorgesehen sein, dass eine erste Oberfläche des Montageelements dazu ausgebildet ist, im montierten Zustand der Tür zugewandt zu sein. Das intumeszente Material kann auf der ersten Oberfläche angebracht sein.

Ferner umfasst die Feststellanordnung eine Gleitschiene und eine Feststellvorrichtung. In der Gleitschiene ist ein Gleitelement gleitbar anordenbar, wobei das Gleitelement mit der Feststellvorrichtung wahlweise festellbar oder freiggebbar ist. Das Gleitelement ist außerdem bevorzugt mit einer Übertragungsvorrichtung verbindbar, wobei die Übertragungsvorrichtung eine Bewegung eines bewegbaren Teils der Tür in eine Bewegung des Gleitelements innerhalb der Gleitschiene umsetzt. Somit ist der bewegbare Teil der Tür vorteilhafterweise feststellbar, indem die Feststellvorrichtung das Gleitelement feststellt.

Der elektrochemische Energiespeicher ist insbesondere eine Batterie oder ein Akkumulator und dient bevorzugt zur Versorgung der Feststellvorrichtung mit elektrischer Energie.

Bevorzugt ist der elektrochemische Energiespeicher an der Gleitschiene und/oder vor der Gleitschiene, angebracht. Durch die Erfindung ist der elektrochemische Energiespeicher vor großer Temperatureinwirkung geschützt. Vorteilhafterweise ist ein erster Luftspalt zwischen dem Montageelement und der Gleitschiene vorhanden, so dass eine Isolierung zwischen Montageelement und Gleitschiene vorhanden ist. Da der elektrochemische Energiespeicher bevorzugt an und/oder vor der Gleitschiene angebracht ist, ist auch eine Isolierung zwischen dem zu schützenden Element und dem Montageelement vorhanden. Außerdem kann, wie zuvor beschrieben, durch die intumeszente Wirkung des intumeszenten Materials ein zweiter Luftspalt zwischen Montageelement und Tür ausgebildet sein, so dass eine weitere Isolierung erreicht wird. Dadurch erreicht das zu schützende Element vorteilhafterweise eine maximale Betriebstemperatur auch im Brandfall nicht.

Insbesondere ist das zu schützende Element derart angeordnet, dass dieses einen größtmöglichen Abstand zu dem Montageelement aufweist. So ist besonders bevorzugt vorgesehen, dass die Gleitschiene und/oder die Feststellvorrichtung zwischen dem elektrochemischen Energiespeicher und dem Montageelement angeordnet sind.

Besonders bevorzugt ist der elektrochemische Energiespeicher mittig zwischen zwei der Befestigungselemente angeordnet. Da die Befestigungselemente eine Wärmebrücke der Feststellanordnung zur Tür darstellen, verhindert der beschriebene größtmögliche Abstand zwischen den Befestigungselementen und dem elektrochemischen Energiespeicher, dass Wärme auf kurzem Weg übertragen werden kann. Durch Verlängerung des Weges, über den die Wärme zu übertragen ist, um das zu schützende Element zu erreichen, wird die Wärme vorteilhaft auf die gesamte Feststellanordnung verteilt.

Bevorzugt weist die Feststellanordnung zumindest ein Sollbruchelement auf. Dabei ist vorgesehen, dass die Befestigungselemente mit dem Montageelement über das zumindest eine Sollbruchelement verbunden sind. Besonders bevorzugt ist jedes Befestigungselement über ein eigenes Sollbruchelement mit dem Montageelement verbunden. Dabei ist insbesondere vorgesehen, dass durch die Sollbruchelemente ein Luftspalt zwischen dem Montageelement und den übrigen Komponenten der Feststellanordnung verbleibt. Das Sollbruchelement ist derart ausgestaltet, dass dieses bei Überschreiten einer Schmelztemperatur durch eine Volumenänderung des intumeszenten Materials plastisch verformbar ist. Somit gleicht das Sollbruchelement vorteilhafterweise die Bewegung des Montageelements aus, die sich aufgrund der Ausdehnung des intumeszenten Materials einstellt. Die Schmelztemperatur entspricht insbesondere maximal der Intumeszenztemperatur. Die Schmelztemperatur liegt bevorzugt oberhalb einer im Normalzustand üblichen oder/und ohne Brand erreichbaren Raumtemperatur. Besonders bevorzugt liegt die Schmelztemperatur oberhalb einer maximalen Betriebstemperatur des elektrochemischen Energiespeichers. Besonders bevorzugt ist zusätzlich vorgesehen, dass in das Sollbruchelement ein Gewindeelement eingespritzt ist, wobei die Gleitschiene und/oder die Feststellungsvorrichtung und/oder der elektrochemische Energiespeicher mit dem Gewindeelement verbindbar ist.

Besonders bevorzugt ist das Sollbruchelement auf einer zweiten Oberfläche des Montageelements, die der ersten Oberfläche gegenüberliegt, angeordnet. Dabei ist vorteilhafterweise vorgesehen, dass die Befestigungselemente das Sollbruchelement durch eine Volumenänderung des intumeszenten Materials plastisch verformen. Insbesondere ist vorgesehen, dass die Befestigungselemente so lange in das Sollbruchelement eindringen, bis die Befestigungselemente an der zweiten Oberfläche des Montagelements anliegen. Durch das Anliegen an der zweiten Oberfläche ist ein Verschieben des Montageelements durch die Volumenänderung des intumeszenten Materials begrenzt, so dass ein Herabfallen des Montageelements und damit der Feststellanordnung verhindert ist.

Bevorzugt weist die Feststellanordnung außerdem das Gehäuse auf, wobei das Gehäuse mit einer Vielzahl von Schlitzen versehen ist. Die Schlitze sind insbesondere derart angeordnet, dass Wärme, die sich entlang des Gehäuses ausbreitet, einen möglichst langen Weg bis zum Erreichen des elektrochemischen Energiespeichers zurückzulegen hat. Somit sind die Schlitze insbesondere in Form eines Labyrinths angeordnet.

Des Weiteren betrifft die Erfindung einen Türbetätiger für eine Tür. Der Türbetätiger umfasst die zuvor beschriebene Feststellanordnung. Außerdem umfasst der Türbetätiger eine Betätigungsvorrichtung für die Tür, die insbesondere eine Türschließvorrichtung ist. Die Betätigungsvorrichtung ist mit der Feststellanordnung, insbesondere mit dem Gleitelement der Feststellanordnung, wirkverbunden, so dass eine Betätigung der Tür in einer Bewegung des Gleitelements innerhalb der Feststellanordnung resultiert.

Der Türbetätiger ist bevorzugt derart ausgebildet, dass das Montageelement der Feststellanordnung an einer Zarge der Tür und die Betätigungsvorrichtung an einem Türblatt der Tür anbringbar sind. Alternativ oder zusätzlich ist der Türbetätiger bevorzugt ausgebildet, dass das Montageelement an dem Türblatt der Tür und die Betätigungsvorrichtung an der Zarge der Tür anbringbar ist.

Die Erfindung wird nun anhand eines Ausführungsbeispiels näher beschrieben. Dabei zeigen:
- Fig. 1: eine schematische Darstellung eines Türbetätigers nach einem Ausführungsbeispiel der Erfindung,
- Fig. 2: eine erste schematische Darstellung einer Feststellanordnung des Türbetätigers nach dem Ausführungsbeispiel der Erfindung,
- Fig. 3: eine zweite schematische Darstellung einer Feststellanordnung des Türbetätigers nach dem Ausführungsbeispiel der Erfindung, und
- Fig. 4: eine dritte schematische Darstellung einer Feststellanordnung des Türbetätigers nach dem Ausführungsbeispiel der Erfindung.

Die Fig. 1 zeigt schematisch einen Türbetätiger 2 nach einem Ausführungsbeispiel der Erfindung. Der Türbetätiger 2 ist an einer Tür angeordnet, wobei die Tür ein Türblatt 11 und eine Zarge 12 umfasst. Der Türbetätiger 2 weist eine erfindungsgemäße Feststellanordnung 1 und eine Betätigungsvorrichtung 16, wobei in dem dargestellten Ausführungsbeispiel die Feststellanordnung 1 an der Zarge 12 und die Betätigungsvorrichtung 16 an dem Türblatt befestigt ist.

Die Tür 11, 12 ist insbesondere eine Brandschutztür. Tritt ein Brand auf, so entsteht auf der dem Brand gegenüberliegenden Seite der Brandschutztür eine Temperatur von über 350°C, insbesondere über 380°C. In dem Beispiel in Figur 1 ist der Türbetätiger 2 auf einer dem Brand gegenüberliegenden Seite der Tür 11, 12 angeordnet. Um Beschädigungen des Türbetätigers 2 zu verhindern, muss dieser vor hohen Temperaturen geschützt werden Insbesondere ein elektrochemischer Energiespeicher 10 (vgl. Fig. 2) des Türbetätigers 2 darf derart hohen Temperaturen nicht ausgesetzt werden. Ansonsten besteht die Gefahr, dass der elektrochemische Energiespeicher 10 explodiert und eine Ausbreitung des Brandes bewirkt. Damit wäre die Funktion der Brandschutztür nicht mehr gegeben.

In Figur 2 ist eine schematische Ansicht der Feststellanordnung 1 dargestellt. Die Feststellanordnung 1 umfasst eine Gleitschiene 8, in der ein nicht gezeigtes Gleitelement gleitbar angeordnet ist. Das Gleitelement ist insbesondere mit dem Türbetätiger 16 verbunden, so dass eine Bewegung des Türblatts 11 in eine Bewegung des Gleitelements umgesetzt wird. Über eine Feststellvorrichtung 9 ist das Gleitelement feststellbar oder freigebbar, so dass auch das Türblatt 11 feststellbar oder freigebbar ist. Das Türblatt 11 ist vorteilhafterweise in einer geöffneten Stellung feststellbar, wobei das Türblatt 11 insbesondere im Falle eines Brandes freigegeben wird. Zusätzlich ist vorgesehen, dass der Türbetätiger 16 das Türblatt 11 nach der Freigabe in die geschlossene Stellung überführt. Somit ist eine Brandschutztür mittels der Feststellanordnung 1 realisierbar.

Die Feststellvorrichtung 9 wird durch den elektrochemischen Energiespeicher 10 mit elektrischer Energie versorgt. Der elektrochemische Energiespeicher 10 ist bevorzugt ein Akkumulator oder eine Batterie, so dass dieser vor hohen Temperaturen, wie sie insbesondere in Brandfällen auftreten können, geschützt werden müssen.

Der elektrochemische Energiespeicher 10 ist vor der Gleitschiene 8 montiert. Somit weist der elektrochemische Energiespeicher 10 einen größtmöglichen Abstand zu der Zarge 12 auf. Da die Zarge 12 dem Brandherd am nächsten ist, ist davon auszugehen, dass die Zarge 12 neben dem Türblatt 11 die heißesten Stellen darstellen. Durch den größtmöglichen Abstand des elektrochemischen Energiespeichers 10 zu der Zarge ist bereits eine Übertragung von Wärme erschwert.

Weiterhin ist vorgesehen, dass die Gleitschiene 8 über ein Montageelement 3 mit der Zarge 12 verbunden ist. Die Verbindung von Montageelement 3 und Zarge 12 ist über eine Vielzahl von Befestigungselementen 5 realisiert. Die Befestigungselemente 5 sind bevorzugt Schrauben oder Bolzen. Auf einer ersten Oberfläche 6 des Montageelements 3 ist ein intumeszentes Material 4 angebracht. Somit befindet sich das intumeszente Material 4 zwischen dem Montageelement 3 und der Zarge 12. Die Funktion des intumeszenten Materials 4 wird bei der Beschreibung der Figur 3 genauer erklärt.

Zwischen dem Montageelement 3 und der Gleitschiene 8 ist ein erster Luftspalt 100 vorhanden. Der erste Luftspalt 100 dient als Isolierung der Gleitschiene 8 und damit auch des elektrochemischen Energiespeichers 10 gegenüber der Zarge 12. Zur Ausbildung des ersten Luftspalts 100 sind Sollbruchelemente 13 vorhanden, die als Abstandshalter dienen. Die Sollbruchelemente 13 sind daher auf einer der ersten Oberfläche 6 gegenüberliegenden zweiten Oberfläche des Montageelements 3 angeordnet. Weiterhin ist vorgesehen, dass die Befestigungselemente 5 durch eine Bohrung der Sollbruchelemente 13 verlaufen, wobei Köpfe der Befestigungselemente 5 an den Sollbruchelementen 13 anliegen. Dies bedeutet, dass das Montageelement 3 von den Befestigungselementen 5 über die Sollbruchelemente 13 mit der Zarge verbunden ist. Ebenso ist die Gleitschiene 8 über die Sollbruchelemente 13 mit dem Montageelement 3 verbunden. Dies ist beispielsweise dadurch realisiert, dass die Gleitschiene 8 mit den Sollbruchelementen 13 verschraubt ist.

Die Sollbruchelemente 13 bilden jedoch auch eine Wärmebrücke 400, über die Wärme von dem Montageelement 3 und damit von der Zarge 12 an die die Gleitschiene 8 und damit an den elektrochemischen Energiespeicher 10 übertragbar ist. Die übertragbare Wärme ist jedoch begrenzt, wie in Figur 3 gezeigt ist.

Figur 3 zeigt den Fall einer großen Hitzeeinwirkung 500 auf die Feststellanordnung 1 aus Figur 2. Hitzeeinwirkung 500 entspricht einer Wärmeenergie, die durch Temperaturen der Zarge 12 von 100°C bis 380°C erzeugt wird.

Eine Intumeszenztemperatur des intumeszenten Materials 4 beträgt zumindest 100°C. Somit überschreitet die Hitzeeinwi rkung 500 die Intumeszenztemperatur, wodurch das intumeszente Material 4 sein Volumen vergrößert. Insbesondere erfolgt ein Aufschäumen des intumeszenten Materials 4, wobei sich dessen Volumen bevorzugt um den Faktor 12 vergrößert. Eine Vergrößerung des Volumens des intumeszenten Materials 4 ist dadurch möglich, dass die Sollbruchelemente 13 der Ausdehnung des intumeszenten Materials 4 nachgeben. Dies wird nachfolgend beschrieben.

Die Wärme, die aus der Hitzeeinwirkung 500 resultiert, wird auch durch die Wärmebrücke 400 an die Gleitschiene 8 geleitet. Somit erwärmen sich auch die Sollbruchelemente 13. Die Sollbruchelemente 13 sind derart ausgebildet, dass diese bei Überschreiten der Intumeszenztemperatur ihre Festigkeit verlieren und plastisch verformbar werden. Somit wird durch die Ausdehnung des intumeszenten Materials 4 eine Verformung der Sollbruchelemente erreicht, da die Köpfe der Befestigungselemente 5 in das Sollbruchelement eindringen.

Durch die beschriebenen Maßnahmen hebt das Montageelement 3 von der Zarge 12 ab, so dass sich ein zweiter Luftspalt 200 zwischen dem Montageelement 3 und der Zarge 12 einstellt. Der zweite Luftspalt 200 bildet somit eine weitere Isolierung. Das Abheben wird durch ein Anliegen der Köpfe der Befestigungselemente 5 an der zweiten Oberfläche des Montageelements 3 begrenzt, d.h., die Köpfe der Befestigungselemente 5 haben die Sollbruchstelle 13 vollständig durchdrungen. Somit wird auch die Wirksamkeit der Wärmebrücke 400 deutlich vermindert. Ein Herabfallen der Feststellanordnung 1 ist dadurch verhindert, dass die die Befestigungselemente 5 direkt an dem Montageelement 3 anliegen.

Durch den ersten Luftspalt 100 und den zweiten Luftspalt 200 ist eine große Isolationswirkung vorhanden. Daher ist der elektrochemische Energiespeicher 10 wirksam vor der Hitzeeinwirkung 500 geschützt und verbleibt stets innerhalb seiner zulässigen Betriebstemperaturen. Insbesondere verbleibt eine Temperatur des elektrochemischen Energiespeichers 10 unterhalb von 100°C.

Figur 4 zeigt weitere vorteilhafte Maßnahmen, die einen Schutz des elektrochemischen Energiespeichers 10 bewirken. So ist zunächst vorteilhaft, den elektrochemischen Energiespeicher 10 mittig zwischen zwei Befestigungselementen 5 vorzusehen. Daher ist der elektrochemische Energiespeicher 10 aus der in Figur 4 gezeigten Position insbesondere entlang der Zentrierrichtung 500 zu verschieben, bis der elektrochemische Energiespeicher 10 mittig zwischen den Befestigungselementen 5 angeordnet ist.

Außerdem ist es vorteilhaft, einen dritten Luftspalt 300 zwischen den Befestigungselementen 5 und der Gleitschiene 8 vorzusehen. Ebenso ist vorteilhaft, ein Gewindeelement 17 in dem Sollbruchelement 13 vorzusehen, insbesondere das Gewindeelement 17 in das Sollbruchelement 13 einzuspritzen. Auf diese Weise wird die Wirksamkeit der in Figur 2 gezeigten Wärmebrücke 400 deutlich abgeschwächt, so dass weniger Wärme auf die Gleitschiene 8 und damit auf den elektrochemischen Energiespeicher 10 übertragbar ist.

Außerdem sind in Figur 4 schematisch Schlitze 14 gezeigt, die insbesondere in einem Gehäuse der Feststellanordnung 1 vorgesehen sind. Die Schlitze 14 weisen eine Labyrinth-Anordnung auf, so dass ein Wärmestrom 15 von der Zarge 12 zu dem elektrochemischen Energiespeicher 10 einen größeren Weg über das Gehäuse zurücklegen muss, als wenn die Schlitze 14 in dem Gehäuse nicht vorhanden wären. Durch alle diese Maßnahmen ist der elektrochemische Energiespeicher 10 derart vor einer Aufheizung im Brandfall geschützt, dass dieser stets innerhalb der zulässigen Betriebstemperaturen verbleibt.

Sollte ein Brand auf derjenigen Seite der Tür 11, 12 ausbrechen, auf der die Feststellanordnung 1 befestigt ist, so ist eine sehr hohe Gefahr einer Überhitzung des elektrischen Energiespeichers 10 gegeben. In diesem Fall entfällt im Gegensatz zu einem Brand auf der gegenüberliegenden Seite der Tür 11, 12 die Isolationswirkung der Tür 11, 12, da die Feststellanordnung 1 dem Brand direkt ausgesetzt ist. Durch das zuvor beschriebene Abheben des Montageelements 3 ist eine größtmögliche Isolation sichergestellt. Daher wird ein Aufheizen des elektrischen Energiespeichers 10 verzögert. Durch das Verzögern der Aufheizung wird somit auch eine Überhitzung des Energiespeichers 10 so lange wie möglich verhindert.

### Bezugszeichenliste

- 1: Feststellanordnung
- 2: Türbetätiger
- 3: Montageelement
- 4: intumeszentes Material
- 5: Befestigungselement
- 6: erste Oberfläche des Montageelements
- 7: zweite Oberfläche des Montageelements
- 8: Gleitschiene
- 9: Feststellvorrichtung
- 10: elektrochemischer Energiespeicher
- 11: Türblatt
- 12: Zarge
- 13: Sollbruchelement
- 14: Schlitze
- 15: Wärmestrom
- 16: Betätigungsvorrichtung
- 17: Gewindeelement

- 100: erster Luftspalt
- 200: zweiter Luftspalt
- 300: dritter Luftspalt
- 400: Wärmebrücke
- 500: Hitzeeinwirkung
- 600: Zentrierrichtung

## Patentansprüche

1. Feststellanordnung (1) für eine Tür (11, 12)
wobei die Feststellanordnung eine Gleitschiene (8), in der ein Gleitelement gleitbar anordenbar ist, und eine Feststellvorrichtung (9) umfasst, wobei das Gleitelement mit der Feststellvorrichtung (9) wahlweise festellbar oder freigebbar ist,
wobei die Feststellanordnung einen vor einer Temperatur über einer Grenztemperatur zu schützenden elektrochemischen Energiespeicher (10)
aufweist,
**dadurch gekennzeichnet, dass**
die Feststellanordnung (1) ein intumeszentes Material (4) umfasst, das bei Überschreiten einer Intumeszenztemperatur ein Volumen aufweist, das größer ist als unterhalb der Intumeszenztemperatur,
wobei das intumeszente Material (4) hinter dem elektrochemischen Energiespeicher (10) angeordnet ist, derart, dass das intumeszente Material (4) im montierten Zustand der Feststellanordnung (1) an der Tür sich zwischen dem elektrochemischen Energiespeicher (10) und der Tür (11, 12) befindet, so dass der elektrochemische Energiespeicher (10) bei einer Volumenvergrößerung des intumeszenten Materials von der Tür (11, 12) weggedrückt wird, womit sich der Abstand zwischen dem elektrochemischen Energiespeicher und der Tür vergrößert, wobei das intumeszente Material zudem eine Isolierschicht zwischen dem elektrochemischen Energiespeicher und der Tür bildet.

2. Feststellanordnung (1) nach Anspruch 1, **dadurch gekennzeichnet, dass** das intumeszente Material (4) zumindest teilweise eine Rückseite der Feststellanordnung (1), die bei montierter Feststellanordnung zur Tür hinweist, bildet und/oder über ein Material mit einer Wärmeleitfähigkeit bei 25 °C von zumindest 5 W/mK, bevorzugt 40 W/mK, besonders bevorzugt 100 W/mK mit der Rückseite verbunden ist.

3. Feststellanordnung (1) nach einem der vorhergehenden Ansprüche, **dadurch gekennzeichnet, dass** das intumeszente Material (4) bei Überschreiten einer Intumeszenztemperatur ein Volumen aufweist, das zumindest dem 5-fachen, insbesondere dem 8,5-fachen, besonders bevorzugt dem 12-fachen, Volumen des intumeszenten Materials (4) unterhalb der Intumeszenztemperatur entspricht.

4. Feststellanordnung (1) nach einem der vorhergehenden Ansprüche, umfassend
- ein Montageelement (3), eine erste Oberfläche des Montageelements dazu ausgebildet ist, im montierten Zustand der Tür zugewandt zu sein und die Gleitschiene (8) über das Montageelement (3) mit einer Zarge (12) verbindbar ist.

5. Feststellanordnung (1) nach Anspruch 4, **dadurch gekennzeichnet, dass** der elektrochemische Energiespeicher (10) derart angeordnet ist, dass dieser einen größtmöglichen Abstand zu dem Montageelement (3) aufweist.

6. Feststellanordnung (1) nach einem der vorhergehenden Ansprüche, **dadurch gekennzeichnet, dass** Befestigungselemente (5) zur Verbindung mit der Tür vorgesehen sind und der elektrochemische Energiespeicher (10) mittig zwischen zwei der Befestigungselemente (5) angeordnet ist.

7. Feststellanordnung (1) nach den Ansprüchen 4 und 6, **dadurch gekennzeichnet, dass** das Befestigungselement (5) mit dem Montageelement (3) über zumindest ein Sollbruchelement (13) verbunden ist, wobei das Sollbruchelement (13) bei Überschreiten einer Schmelztemperatur, die maximal der Intumeszenztemperatur entspricht, durch eine Volumenänderung des intumeszenten Materials (4) plastisch verformbar ist.

8. Feststellanordnung (1) nach Anspruch 7, **dadurch gekennzeichnet, dass** das Sollbruchelement (13) auf einer zweiten Oberfläche (7) des Montageelements (3), die der ersten Oberfläche (6) gegenüberliegt, angeordnet ist.

9. Feststellanordnung (1) nach einem der vorhergehenden Ansprüche, **gekennzeichnet durch** ein Gehäuse, wobei das Gehäuse eine Vielzahl von Schlitzen (14) aufweist und die Schlitze (14) insbesondere in Form eines Labyrinths angeordnet sind.

10. Türbetätiger (2) für eine Tür (11, 12), umfassend eine Feststellanordnung (1) nach einem der vorhergehenden Ansprüche und eine Betätigungsvorrichtung (16) für die Tür (11, 12), wobei die Betätigungsvorrichtung (16) mit der Feststellanordnung (1), insbesondere mit dem Gleitelement der Feststellanordnung (1), wirkverbunden ist.

11. Türbetätiger (2) nach den Ansprüchen 4 und 10 **dadurch gekennzeichnet, dass** das Montageelement (3) an einem Türblatt (11) der Tür (11, 12) und die Betätigungsvorrichtung (16) an einer Zarge (12) der Tür (11, 12) anbringbar sind, und/oder das Montageelement (3) an der Zarge (12) der Tür (11, 12) und die Betätigungsvorrichtung (16) an dem Türblatt (11) der Tür (11, 12) anbringbar sind.

## Claims

1. A hold-open arrangement (1) for a door (11, 12),
wherein the hold-open arrangement comprises a sliding rail (8), in which a sliding element can be slidingly disposed, and comprises a hold-open device (9), wherein the sliding element is optionally arrestable and releasable with the hold-open device (9),
wherein the hold-open arrangement includes an electro-chemical energy accumulator (10), which is to be protected from a temperature above a limit temperature,
**characterized in that**
the hold-open arrangement (1) comprises an intumescent material (4), which, upon exceeding an intumescent temperature, has a volume that is larger than below the intumescent temperature,
wherein the intumescent material (4) is disposed behind the electro-chemical energy accumulator (10) in such a manner that, in the mounted condition of the hold-open arrangement (1) at the door, the intumescent material (4) is located between the electro-chemical energy accumulator (10) and the door (11, 12) such that, upon a volume increase of the intumescent material (4), the electro-chemical energy accumulator (10) is pushed away from the door (11, 12), whereby the distance is increased between the electro-chemical energy accumulator and the door,
wherein moreover the intumescent material forms an insulation layer between the electro-chemical energy accumulator and the door.

2. The hold-open arrangement (1) according to claim 1, **characterized in that** the intumescent material (4) forms at least partially a backside of the hold-open arrangement (1), which with the mounted hold-open arrangement points towards the door, and/or is connected to the backside via a material, which at 25 °C has a coefficient of thermal conductivity of at least 5 W/mK, preferably of 40 W/mK, particularly preferred of 100 W/mK.

3. The hold-open arrangement (1) according to any of the preceding claims, **characterized in that**, upon exceeding an intumescent temperature, the intumescent material (4) has a volume, which corresponds at least to 5 times, in particular to 8.5 times, particularly preferred to 12 times the volume of the intumescent material (4) below the intumescent temperature.

4. The hold-open arrangement (1) according to any of the preceding claims, comprising
- a mounting element (3), wherein in the mounted condition, a first surface of the mounting element is formed for being oriented towards the door, and the sliding rail (8) is connectable to a casing (12) via the mounting element (3).

5. The hold-open arrangement (1) according to claim 4, **characterized in that** the electro-chemical energy accumulator (10) is disposed in such a manner that the latter has a largest possible distance to the mounting element (3).

6. The hold-open arrangement (1) according to any of the preceding claims, **characterized in that** attachment elements (5) are provided for the connection to the door and the electro-chemical energy accumulator (10) is disposed in the middle between two of the attachment elements (5).

7. The hold-open arrangement (1) according to the claims 4 and 6, **characterized in that** the attachment element (5) is connected to the mounting element (3) via at least one pre-designed break-off element (13), wherein, upon exceeding a melting temperature, which at maximum corresponds to the intumescent temperature, the pre-designed break-off element (13) is plastically deformable by means of change in volume of the intumescent material (4).

8. The hold-open arrangement (1) according to claim 7, **characterized in that** the pre-designed break-off element (13) is disposed on a second surface (7) of the mounting element (3), which surface is opposite the first surface (6).

9. The hold-open arrangement (1) according to any of the preceding claims, **characterized by** a housing, wherein the housing includes a plurality of slots (14) and the slots (14) are disposed in particular in the shape of a labyrinth.

10. A door actuator (2) for a door (11, 12) comprising a hold-open arrangement (1) according to any of the preceding claims and an actuating device (16) for the door (11, 12), wherein the actuating device (16) is operatively connected to the hold-open arrangement (1), in particular to the sliding element of the hold-open arrangement (1).

11. The door actuator (2) according to the claims 4 and 10, **characterized in that** the mounting element (3) is mountable to a door leaf (11) of the door (11, 12) and the actuating device (16) at a casing (12) of the door (11, 12), and/or the mounting element (3) is mountable to the casing (12) of the door (11, 12) and the actuating device (16) is mountable to the door leaf (11) of the door (11, 12).

## Revendications

1. Agencement d'immobilisation (1) pour une porte (11, 12),
dans lequel l'agencement d'immobilisation comporte un rail de glissement (8), dans lequel un élément de glissement est agençable de façon glissante, et comporte un dispositif d'immobilisation (9), dans lequel au choix l'élément de glissement est immobilisable ou relâchable avec le dispositif d'immobilisation (9), dans lequel l'agencement d'immobilisation comprend un accumulateur d'énergie électrochimique (10) qui est à protéger contre une température dépassant une température limite,
**caractérisé en ce que**
l'agencement d'immobilisation (1) comporte une matière intumescente (4), laquelle après avoir dépassé une température intumescente présente un volume qui est plus large que celui en-dessous de la température intumescente,
dans lequel la matière intumescente (4) est agencée derrière l'accumulateur d'énergie électrochimique (10) de tell façon que la matière intumescente (4) dans la condition montée de l'agencement d'immobilisation (1) sur la porte se trouve entre l'accumulateur d'énergie électrochimique (10) et la porte (11, 12) de sorte que lors d'un accroissement de volume de la matière intumescente, l'accumulateur d'énergie électrochimique (10) est écarté de la porte (11, 12), ce qui élargit la distance entre l'accumulateur d'énergie électrochimique et la porte, dans lequel la matière intumescente forme par ailleurs une couche d'isolation entre l'accumulateur d'énergie électrochimique et la porte.

2. Agencement d'immobilisation (1) selon la revendication 1, **caractérisé en ce que** la matière intumescente (4) forme au moins partiellement une face arrière de l'agencement d'immobilisation (1), laquelle face, lorsque l'agencement d'immobilisation est monté, est orientée vers la porte, et/ou est connectée à la face arrière par l'intermédiaire d'une matière ayant un coefficient de conductivité thermale à 25 °C d'au moins de 5 W/mK, de préférence de 40 W/mK, tout particulièrement préféré de 100 W/mK.

3. Agencement d'immobilisation (1) selon l'une des revendications précédentes, **caractérisé en ce que**, en dépassant une température intumescente, la matière intumescente (4) présente un volume qui correspond au moins à 5 fois, tout particulièrement à 8,5 fois, tout particulièrement préférée à 12 fois le volume de la matière intumescente (4) en-dessous de la température intumescente.

4. Agencement d'immobilisation (1) selon l'une des revendications précédentes, comportant
- un élément de montage (3), une première surface de l'élément de montage dans l'état monté étant aménagée à être orientée vers la porte et le rail de glissement (8) étant connectable à un dormant (12) par l'intermédiaire de l'élément de montage (3).

5. Agencement d'immobilisation (1) selon la revendication 4, **caractérisé en ce que** l'accumulateur d'énergie électrochimique (10) est agencé de telle façon que ce dernier présente la plus grande distance possible à l'élément de montage (3).

6. Agencement d'immobilisation (1) selon l'une des revendications précédentes, **caractérisé en ce que** des éléments d'attachement (5) sont prévus pour la connexion à la porte et que l'accumulateur d'énergie électrochimique (10) est agencé au centre entre deux des éléments attachement (5).

7. Agencement d'immobilisation (1) selon les revendications 4 et 6, **caractérisé en ce que** l'élément d'attachement (5) est connecté à l'élément de montage (3) par l'intermédiaire de d'au moins un élément à endroit destiné à la rupture (13), dans lequel en dépassant une température de fusion, qui correspond au maximum à la température intumescente, l'élément à endroit destiné à la rupture (13) est plastiquement déformable par un changement de volume de la matière intumescente (4).

8. Agencement d'immobilisation (1) selon revendication 7, **caractérisé en ce que** l'élément à endroit destiné à la rupture (13) est agencé sur une deuxième surface (7) de l'élément de montage (3) laquelle est à l'opposé de la première surface (6).

9. Agencement d'immobilisation (1) selon l'une des revendications précédentes, **caractérisé par** un boîtier, dans lequel le boîtier comprend une pluralité de fentes (14) et les fentes (14) sont agencés tout particulièrement en forme d'un labyrinthe.

10. Actionneur de porte (2) pour une porte (11, 12), comportant un agencement d'immobilisation (1) selon l'une des revendications précédentes et un dispositif d'actionnement (16) pour la porte (11, 12), dans lequel le dispositif d'actionnement (16) est connecté opérationnellement à l'agencement d'immobilisation (1) tout particulièrement à l'élément de glissement de l'agencement d'immobilisation (1).

11. Actionneur de porte (2) selon les revendications 4 à 10, **caractérisé en ce que** l'élément de montage (3) est installable sur un vantail de porte (11) de la porte (11, 12) et le dispositif d'actionnement (16) sur un dormant (12) de la porte (11, 12), et/ou l'élément de montage (3) est installable sur le dormant (12) de la porte (11, 12) et le dispositif d'actionnement (16) sur le vantail de porte (11) de la porte (11, 12).
